# EUROPÄISCHE PATENTSCHRIFT

(11) **EP 0 086 742 B1**
(45) Veröffentlichungstag und Bekanntmachung des Hinweises auf die Patenterteilung: **30.12.1986**
(21) Anmeldenummer: 83810043.6
(22) Anmeldetag: 03.02.1983
(51) Int. Cl.: B41F 17/14

(54) **Tampondruckmaschine mit einer Einfärbevorrichtung**
Printing machine with printing pad and inking device
Machine d'impression au tampon avec dispositif d'encrage

(30) Priorität: 12.02.1982 CH 908/82
(43) Veröffentlichungstag der Anmeldung: 24.08.1983
(73) Patentinhaber: Teca-Print AG, CH-8240 Thayngen (CH)
(72) Erfinder: Bührer, Rudolf, CH-8211 Opfertshofen (CH)
(74) Vertreter: Isler, Fritz, Dipl.-Ing.

## Beschreibung

Die Erfindung betrifft eine Einfärbevorrichtung für eine Tampondruckmaschine gemäss dem Oberbegriff des Patentanspruches 1.

Mit dem Tampondruckverfahren können ebene und unebene Oberflächen von Gegenständen auf einfachste Weise bedruckt werden. Nach dem Einfärben des Klischees und nach dem Entfernen der überschüssigen Farbe wird das Druckkissen, auch Tampon genannt, auf das Klischee aufgepresst, angehoben und dann gegen den zu bedruckenden Gegenstand gepresst, um so das Druckbild zu übertragen.

Eine Tampondruckmaschine dieser Art ist aus dem CH-Patent 546 644 bekannt. Am Spachtelträger dieser Maschine ist ein Spachtelführungskörper befestigt, der einen Durchlass aufweist, in welchem der Spachtel verschiebbar gelagert ist. Der Spachtel ist mittig mit einem Schlitz versehen, in welchen ein Führungszapfen eingreift, um dadurch die Höhenlage des Spachtels zwischen zwei Endpositionen zu begrenzen.

Der aus Stahlblech hergestellte Spachtel fällt durch sein Eigengewicht nach unten bis zum Anschlag des Längsschlitzes an einem Zapfen. In der unteren Endposition taucht damit die untere Kante des Spachtels einige Millimeter tief in den Farbbehälter hinein. Die Eintauchtiefe ist so bemessen, dass eine bestimmte Menge Farbe auf das Klischee transportiert wird.

Ein zu tiefes Eintauchen bringt nachteilige Folgen mit sich. Einerseits würde zuviel Farbe auf das Klischee geschoben und andererseits würde bei jedem Rückfahren und Eintauchen in den Farbbehälter durch das Schabermesser Farbe nach hinten gespritzt.

Um eine optimale Eintauchtiefe einigermassen konstant zu halten, muss der Farbbehälter häufig nachgefüllt werden. Auch findet eine Durchmi- ' schung der Farbe nicht statt, da der Spachtel immer nur in die Oberflächenzone der Farbe eindringt und die unteren Farbzonen im Behälter unbewegt bleiben.

Ein weiterer Nachteil der bekannten Einfärbevorrichtung besteht darin, dass nach der Reinigung des Spachtels und des Spachtelträgers die genaue Position am Schlitten einreguliert und fixiert werden muss, was sehr sorgfälig und exakt ausgeführt werden muss und somit zeitaufwendig ist.

Die Erfindung stellt sich nun zur Aufgabe eine Einfärbevorrichtung für eine Tampondruckmaschine zu schaffen, bei welcher die erwähnten Nachteile vermieden werden. Unabhängig von der Füllung des Farbbehälters soll es möglich sein, immer die gleiche Farbmenge auf das Klischee zu transportieren. Die Farbe soll im Farbbehälter periodisch gut durchmischt werden. Ferner soll es möglich sein, Rakel, Spachtel und den Spachtelträger für die Reinigung einfach zu demontieren und ohne Einstellung wieder zu montieren.

Die Lösung dieser Aufgabe erfolgt erfindungsgemäss durch die in der Kennzeichnung des Patentanspruches 1 definierten Merkmale.

Nachfolgend wird anhand der Zeichnungen ein Ausführungsbeispiel der Erfindung näher erläutert. Es zeigen :
Figur 1 eine Seitenansicht auf eine Tempondruckmaschine, wobei ein Stapel zu bedruckender Gegenstände perspektivisch dargestellt ist.
Figur 2 eine Seitenansicht auf die Einfärbevorrichtung der Tampondruckmaschine gemäss Fig. 1, in grösserem Massstab.
Figur 3 eine Draufsicht auf die Einfärbevorrichtung gemäss Fig. 2.
Figur 4 eine Draufsicht auf den Spachtel.
Figur 5 einen Querschnitt durch den Spachtel,
Figur 6 den Spachtelträger in auseinandergezogener Darstelltung, teilweise im Schnitt, und
Figur 7 Stirnansichten auf den Spachtelträger bzw. den Spachtelkopf nach dem Pfeil VII gemäss Fig. 6.

Die in der Fig. 1 dargestellte Tampondruckmaschine weist einen Maschinensockel 1 auf. welcher stirnseitig mit einem Tisch für die Farbgeber-und Klischeehalterung 2 versehen ist. Oberhalb dieser Halterung 2 ist ein Maschinenteil 3 angeordnet, an welchem die Druckeinrichtung 4 mit dem Tampon 5 befestigt ist. Letzterer besteht zum Beispiel aus Silikonkautschuk oder einem anderen elastischen Material.

Die Einfärbevorrichtung umfasst einen Farbgeberschlitten 7, an welchem ein Spachtelträger 8 kippbar befestigt ist. Auf der Halterung 2 ist die Klischeeplatte 9 montiert. Das zu übertragende Schriftgut wird auf fotografischem Weg auf die Klischeeplatte aufgebracht und eingeätzt. Nach der Farbgebung sind die eingeätzten Stellen der Klischeeplatte mit Farbe gefüllt. Der Tampon 5 wird nun pneumatisch auf die Platte gesenkt. dann nach vorausbestimmtem Hub wieder angehoben und nach vorne gefahren oder geschwenkt. Sodann wird er auf den zu bedruckenden Gegenstand G gepresst.

Der Spachtelträger 8 ist an zwei seitlichen Armen 10 des hin- und herbeweglich geführten Schlittens 7 befestigt. Ein Spachtelkopf 11. an welchem sowohl der Spachtel 12, wie auch eine Rakel 13 angeordnet sind, ist mittels einer Rändelschraube 14 am Spachtelträger 8 montiert. Der letztere ist um die Achse 15 kippbar gelagert. wobei die Kippbewegung durch eine relativ zum Schlitten 7 hin- und herbewegbare Stange 16 bewirkt wird. Die Stange ist gelenkig mit dem Oberteil des Spachtelträgers 8 verbunden und wird durch nicht näher dargestellte Steuermittel angetrieben.

Der Spachtel 12 ist etwas aus der Vertikalen (z. B. ca. 20°) nach hinten geneigt. Er ist rechteckig geformt und weist einen senkrechten Schlitz 17 auf, in welchen ein Zapfen 18 des Spachtelkopfes 11 lose eingreift. Dadurch wird die seitliche Führung des Spachtels 12 auf dem Klischee erreicht.

Der Spachtel weist ferner eine quer verlaufende Aussparung 19 auf, die unterhalb des senkrechten Schlitzes 17 angeordnet ist. Die Aussparung 19 wird seitlich begrenzt durch die beiden schmalen senkrechten Wfandteile 20 und unten durch die schmale Eintauchkante 21, und seitlich je ein abgerundetes Gleitflüsschen 22 aufweist.

Wie aus der Fig. 2 hervorgeht, ist die Hubbegrenzung des Spachtels 12 so gewählt, dass die Eintauchkante 21 den Boden 24 des Farbbehälters 23 berührt. Der Farbbehälter 23 weist eine Schrägfläche 25 auf. die vom Boden 24 in Richtung zum Klischee hingleitend ansteigt.

Bei der Vorwärtsbewegung des Schlittens 7 ist der Spachtelträger 8 nach oben gekippt, so dass die Rakel 13 das Klischee nicht berührt. Der Spachtel 12 gleitet der Schrägfläche 25 des Farbbehälters 23 entlang und schiebt eine Farbschicht auf die Klischeeplatte 9. Infolge der Aussparung 19 und der schmalen Eintauchkante 21 wird unabhängig von der Eintauchtiefe immer die gleiche Menge Farbe dem Behälter entnommen. Da die Eintauchkante 21 bis zum Boden des Behälters 23 vordringt, wird die Farbe bei jedem Eintauchen gut vermischt.

Nach dem Bestreichen der Platte 9 mit Farbe wird der Spachtelträger 8 abwärts gekippt, so dass das flexible, ebenfalls nach hinten geneigte Rakelmesser 13 die Klischeeplatte 9 berührt. Bei der Rückwärtsbewegung des Schlittens 7 wird die überflüssige Farbe durch die Schneide des Messers 13 von der Klischeeplatte 9 in den Farbbehälter zurückgestreift.

Während der Rückwärtsbewegung gleitet die Spachtel im Behälter 22 auf der Farboberfläche, ohne sofort in die Farbe einzutauchen. Dieses Verhalten erklärt sich durch das geringe Eingengewicht. sowie eine Abflachung von ca. 15° an der Eintauchkante 21, welche bei der Rückwärtsbewegung den Auftrieb erzeugt. Dadurch sinkt die Spachtel erst bei Stillstand in der Endlage durch die Farbe bis zum Behältergrund 24. Durch diesen Ablauf wird das Spritzen der Farbe über den Behälterrand vermieden.

Um den Spachtelträger 8 mit dem Spachtelkopf 11 und dem Spachtel 12 für die Reinigung leicht demontieren und anschliessend ohne Einstellarbeiten wieder montieren zu können, ist folgender als Zentralverschluss wirkender, konstruktiver Aufbau gewählt worden : der mit einer Bohrung für die Schraube 14 versehene Zapfen 18 steckt mit Pressitz im Spachtelkopf 11. Sein vorstehender Teil besteht aus einem inneren Abschnitt 26 mit rundem Querschnitt und einem erweiterten äusseren Abschnitt 27 mit zwei parallelen,Seitenflächen 28, deren Abstand dem Durchmesser des runden Abschnittes 26 entspricht, so dass der Spachtel problemlos aufgeschoben werden kann. Die parallelen Flächen 28 stehen senkrecht zur Unterkante des Spachtelkopfes 11.

Im Spachtelträger 8 befindet sich ein Einsatz 29 mit einer Gewindebohrung 30 für die Schraube 14. Der dem Spachtelkopf 11 zugekehrte Teil des Einsatzes 29 ist mit einer Erweiterung 31 versehen, in welcher eine Aussparung 32 angeordnet ist, ebenfalls mit zwei parallelen Seitenflächen 33.

Beidseitig des Spachtelträgers ist je eine Einstellschraube 34 vorgesehen, die auf einen exzentrisch zur Achse des Einsatzes 29 angeordneten Anschlag 35 einwirkt. Mittels der Schrauben 34 kann der Einsatz im Spachtelträger verdreht und fixiert werden.

Beim Einsetzen des Spachtelkopfes 11 in den Spachtelträger 8 dringt der Zapfenabschnitt 27 in die Aussparung 32 hinein, wobei die gegenseitige Position durch die parallelen Flächen gegeben ist. Nun wird mittels der Schrauben 34 die Lage des Spachtelkopfes genau eingestellt, so dass die Messerschneide 13 genau parallel zur Klischeeoberfläche ausgerichtet ist.

Der Spachtel 12 selbst muss nicht ausgerichtet werden, da er lose durch den inneren Zapfenabschnitt 26 gehalten ist, und sich selber der Klischeeoberfläche anpasst. Bei jeder weiteren Demontage und Montage des Spachtelkopfes ist eine erneute Ausrichtung nicht mehr notwendig, da die beiden parallelen Flächen des Zapfenabschnittes 27 bzw. der Aussparung 32 für eine genaue Positionierung sorgen.

Oberhalb des Einsatzes 29 ist eine gelenkige Lagerung 36 für das Ende der Stange 16 angeordnet.

Bei breiten Spachteln können mehrere, nebeneinander angeordnete Querschlitze 19 vorhanden sein, um die Stabilität des Spachtels zu gewährleisten. Mit einem solchen Spachtel ist es auch möglich Mehrfarbendrucke auszuführen, wobei dann eine der Anzahl Querschlitze entsprechende Anzahl Farbbehälter vorzusehen sind.

## Patentansprüche

. 1. Einfärbevorrichtung für eine Tampondruckmaschine mit einem Schlitten, an dessen Stirnseite ein über eine Klischeeplatte (9) hin und herbeweglicher Spachtelträger (8) mit einem Spachtelkopf (11) kippbar angeordnet ist, in welchem ein lose in einem Führungsschlitz befindlicher Spachtel (12) durch sein Eigengewicht nach unten wirkt und beim Vorfahren die Farbe aus einem Farbbehälter (23) entnimmt und über das Klischee verteilt und wobei beim Rückfahren ein im Spachtelkopf (11) angebrachtes Rakelmesser (13) die überschüssige Farbe abstreift, dadurch gekennzeichnet, dass im unteren Teil des Spachtels (12) mindestens eine quer zur Vorschubrichtung beim Auftragen der Farbe verlaufende Aussparung (19) angeordnet ist, deren untere Kante (21) zwischen der Streichkante und dieser Aussparung eine schamle Eintauchfläche bildet, dass zur Positionierung des Spachtelkopfes (11) am Spachtelträger (8) im Spachtelträger (8) eine Aussparung (32) für einen Einsatz (28) des Spachtelkopfes (11) vorgesehen ist, und dass der Einsatz (28) einerseits für die Aufnahme eines am Spachtelkopf (11) verankerten Zapfens (18) mit vorstehendem Zapfenabschnitt (27) eingesetzt ist und andererseits die Aussparung (32) einen in deren Achsrichtung verlängernden Gewindeteil (30) für eine den Zapfen (18) auf seiner ganzen Länge axial durchdringende Schraube (14) aufweist.

2. Vorrichtung nach Anspruch 1, dadurch gekennzeichnet, dass zur vertikalen Führung des Spachtels (12) ein vertikaler Schlitz (17) über der quer verlaufenden Aussparung (19) vorhanden ist, in welche der Zapfen (18) eingreift, wobei die Hubbewegung so gewählt ist, dass die Kante (21) den Boden (24) des Farbbehälters (23) berührt, und dass der letztere eine vom Boden (24) in Richtung zum Klischee (9) hin, ansteigende Schrägfläche (25) aufweist, über die die Eintauchkante (21) beim Vorwärtsfahren des Schlittens (7) nach oben gleitet.

3. Vorrichtung nach Anspruch 1, dadurch gekennzeichnet. dass der Zapfenabschnitt (27) an die Aussparung (32) angepasst ist, und dass der Abschnitt und die Aussparung mit gegengleichen Positionierflächen (28, 33) versehen sind.

4. Vorrichtung nach Anspruch 3, dadurch gekennzeichnet, dass der Zapfenabschnitt (27) mit zwei parallelen, senkrecht auf der Messerkante des Rakels (13) stehenden Positionierflächen (28) versehen ist, und dass die Aussparung (32) zwei entsprechende Parallelflächen (33) aufweist.

5. Vorrichtung nach Anspruch 1, dadurch gekennzeichnet, dass ein Einsatz (29) für das Gewindeteil (30) drehbar im Spachtelträger (8) gelagert ist, und dass zwei seitliche, auf den Einsatz (29) einwirkende Einstellschrauben (34) vorhanden sind, um diesen zu drehen und in der gewünschten Lage zu fixieren.

6. Vorrichtung nach Anspruch 1, dadurch gekennzeichnet, dass der Spachtel (12) aus Leichtmetall gefertigt und hart eloxiert ist.

## Claims

1. An inking mechanism for a pad printing press comprising a carriage on whose end face a spreader carrier (8) reciprocable by way of a block plate (9) is tiltingly mounted, the carrier (8) having a spreader head (11) in which a spreader (12) disposed freely in a guide slot acts downwardly by its own weight and in the advancing movement takes ink from an ink reservoir (23) and distributes the ink over the block, a doctor blade (13) which is disposed in the spreader head (11) removing surplus ink in the return movement, characterised in that the bottom part of the spreader (12) is formed with at least one recess (19) which extends transversely to the direction of advance during application of the ink and whose bottom edge (21) is operative as a narrow dip surface between the applying edge and the recess (19) : the spreader carrier (8) is formed with a recess (32) for an insert (28) of the spreader head (11) to locate the same ; and the insert (28) is adapted to receive a spin (18) which is anchored to the spreader head (11) and which has a projecting part (27) while the recess (32) has a screwthreaded part (30) which is in axial extension of the recess (32) and which is adapted to receive a screw (14), the same extending axially through the whole length of the pin (18).

2. A mechanism according to claim 1, characterised in that above the transverse recess (19) there is a vertical slot (17) for vertical guidance of the spreader (12), the slot (17) being engaged by the pin (18), the vertical movement being such that the edge (21) touches the base (24) of the ink reservoir (23) ; and the same has an inclined surface (25) which rises from the base (24) towards the block (9) and along which the dip edge (21) slides up during the advance of the carriage (7).

3. A mechanism according to claim 1, characterised in that the pin part (27) is adapted to the recess (32) and such part and such recess have identical locating surfaces (28, 33) opposite one another.

4. A mechanism according to claim 3. characterised in that the pin part (27) has two parallel locating surfaces (28) which are perpendicular to the edge of the doctor blade (13), and the recess (33) has two corresponding parallel surfaces (33).

5. A mechanism according to claim 1, characterised in that an insert (29) for the screwthreaded part (30) is rotatably mounted in the spreader carrier (8) and two lateral adjusting screws (34) operative on the insert (29) are provided to rotate the same and locate it in the required position.

6. A mechanism according to claim 1, characterised in that the spreader (12) is made of light metal and hard anodized.

## Revendications

1. Dispositif d'encrage pour une machine d'impression au tampon comportant un chariot, à l'extrémité avant duquel est fixé un porte-spatule (8) pouvant être animé d'un mouvement de va-et- vient au-dessus d'une plaque (9) de cliché et présentant une tête (11) de spatule, porte-spatule dans lequel une spatule (12), montée de façon lâche dans une fente de guidage agit sous l'effet de son propre poids vers le bas et, lors d'une course vers l'avant, enlève l'encre d'un encrier (23) et la répartit sur le cliché, et. lors de la course de retour une lame de racle (13) montée dans le porte-spatule (11) racle l'encre excédentaire, dispositif caractérisé en ce que, à la partie inférieure de la spatule (12) est disposé au moins un évidement (19) transversal par rapport à la direction d'avance lors de l'application de l'encre et dont le bord inférieur (21) forme entre le bord étaleur et cet évidement une étroite surface de plongée : en ce que, pour positionner la tête (11) de la spatule sur le porte-spatule (8), il y a dans le porte-spatule (8) un évidement (32) destiné à recevoir une pièce rapportée (29) logeant la tête (11) de spatule, et en ce que la pièce rapportée (29) est introduite d'une part pour recevoir un tourillon (18) ancré sur la tête (9) de spatule et comportant un tronçon (27) en saillie et. en ce que, d'autre part, l'évidement (32) présente une partie taraudée (30) se prolongeant dans le sens de l'axe de l'évidement et destinée à recevoir une vis (14) traversant axialement sur la totalité de sa longueur le tourillon (18).

2. Dispositif selon la revendication 1, caractérisé en ce que, pour le guidage vertical de la spatule (12), il y a au-dessus de l'évidement (19) transversal une fente (17) verticale dans laquelle pénètre le tourillon (18), le mouvement d'avance étant choisi de façon que le bord (21) touche le fond (24) de l'encrier (23) et en ce que ce dernier présente une surface inclinée (25) s'élevant du fond (24) de l'encrier en direction du cliché (9) et sur laquelle glissse vers le haut le bord (21) de plongée lors du mouvement du chariot (7) vers l'avant.

3. Dispositif selon la revendication 1, caractérisé en ce que le tronçon (27) de tourillon est adapté à l'évidement (32) et en ce que le tronçon et l'évidement sont munis de surfaces (28, 33) de positionnement diamétralement opposées.

4. Dispositif selon la revendication 3, caractérisé en ce que le tronçon (27) de tourillon comporte deux surfaces parallèles (28) de positionnement, qui sont perpendiculaires à l'arête formant lame de racle (13), et en ce que l'évidement (32) présente deux surfaces parallèles (33) correspondantes.

5. Dispositif selon la revendication 1, caractérisé en ce qu'une pièce rapportée (29) destinée à recevoir la partie taraudée (30) est montée de façon à pouvoir tourner dans le porte-spatule (8), et en ce qu'il y a deux vis (34) latérales de réglage agissant sur la pièce rapportée (29) pour faire tourner celle-ci et la fixer en la position souhaitée.

6. Dispositif selon la revendication 1. caractérisé en ce que la spatule (12) est réalisée en un métal léger et a été durcie par anodisation.
